# EUROPÄISCHE PATENTANMELDUNG

(11) **EP 4 393 601 A1**
(43) Veröffentlichungstag der Anmeldung: **03.07.2024**
(21) Anmeldenummer: 23214344.6
(22) Anmeldetag: 05.12.2023
(51) Int. Cl.: B05B 1/20, E03C 1/06

(54) **DUSCHVORRICHTUNG ZUR ERZEUGUNG ZUMINDEST ZWEIER WASSERSTRAHLBILDER**

(30) Priorität: 27.12.2022 DE 102022134860
(71) Anmelder: Dornbracht AG & Co. KG, 58640 Iserlohn (DE)
(72) Erfinder: Oehms, Marc, 58650 Iserlohn (DE)
(74) Vertreter: Gottschald Patentanwälte Partnerschaft mbB

(57) **Zusammenfassung**

Die Erfindung betrifft einen Duschvorrichtung zur Erzeugung zumindest zweier Wasserstrahlbilder (2), wobei die Duschvorrichtung (1) eine Düsenanordnung (3) zur Abgabe von Wasser mit einer ersten Düsengruppe (7) zur Erzeugung eines ersten Wasserstrahlbildes (2) und einer zweiten Düsengruppe (8) zur Erzeugung eines zweiten Wasserstrahlbildes (2), eine erste Duschbrause (4), welche die erste Düsengruppe (7) und die zweite Düsengruppe (8) aufweist, und mehrere Wasserzuleitungen (5), über welche Wasser zu der ersten Duschbrause (4) zuleitbar ist, aufweist. Es wird vorgeschlagen, dass die Wasserzuleitungen (5) als Zuleitungs- und Beabstandungseinheiten zur Zuleitung von Wasser zu der ersten Duschbrause (4) und zur Beabstandung und Befestigung der ersten Duschbrause (4) gegenüber einer Wand (9), insbesondere einer Decke, ausgebildet sind.

## Beschreibung

Die vorliegende Erfindung betrifft eine Duschvorrichtung zur Erzeugung zumindest zweier Wasserstrahlbilder gemäß dem Oberbegriff von Anspruch 1, ein Verfahren zur Erzeugung eines Wasserstrahlbildes gemäß Anspruch 14 sowie ein Duschsystem mit einer Duschvorrichtung und einer Wand, insbesondere einer Decke, gemäß dem Oberbegriff von Anspruch 16.

Duschvorrichtungen sind in zahlreichen Ausführungsformen und -varianten sowohl im privaten als auch im gewerblichen Bereich bekannt. Duschvorrichtungen kommen dabei überall dort zum Einsatz, wo Wasser zur Körperhygiene bereitzustellen ist. Das Wasser wird durch die Duschvorrichtungen in Form von Wasserstrahlbildern bereitgestellt, wobei sich die Wasserstrahlbilder der unterschiedlichen Duschvorrichtungen deutlich unterscheiden können. In privaten Haushalten beispielsweise werden regelmäßig Wasserstrahlbilder erzeugt, die aus mehreren einzelnen Wasserstrahlen gebildet werden. In gewerblichen Einrichtungen beispielsweise, wie etwa im Hotel- und Wellnessbereich, gibt es dahingegen häufig auch Duschvorrichtungen, die einen Wasserschwall als Wasserstrahlbild abgeben. Hier steht häufig neben dem funktionalen Aspekt der Wasserabgabe auch die Ästhetik im Vordergrund.

Eine Duschvorrichtung zur Erzeugung mindestens eines Wasserstrahlbildes weist zunächst eine Düsenanordnung auf. Die Düsenanordnung ermöglicht die Abgabe von Wasser und stellt etwa unterschiedliche Düsen bereit, die sich insbesondere darin unterscheiden, dass sie das Wasser auf unterschiedliche Weise abgeben und/oder dass die Düsen in an unterschiedlichen Stellen positionierten Düsengruppen angeordnet sind. Die Duschvorrichtung weist ferner eine Strukturanordnung auf, welche etwa die tragende und/oder stabilisierende Grundstruktur der Duschvorrichtung darstellt und bspw. die Anordnung der Duschvorrichtung, bspw. an einer Wand, insbesondere einer Decke, ermöglicht.

Der bekannte Stand der Technik (KR 2009 0006913 U), von dem die Erfindung ausgeht, betrifft eine Duschvorrichtung, die eine Düsenanordnung zur Abgabe von Wasser mit einer ersten Düsengruppe zur Erzeugung eines ersten Wasserstrahlbildes und einer zweiten Düsengruppe zur Erzeugung eines zweiten Wasserstrahlbildes aufweist. Die erste Düsengruppe und die zweite Düsengruppe sind dabei Bestandteil einer Duschbrause, die im montierten Zustand in einer Decke eingelassen ist. Mehrere Wasserzuleitungen, über welche Wasser zu der Duschbrause zuleitbar ist, verlaufen innerhalb der Seitenwand und der Decke eines Duschbereichs.

Obschon derartige Duschvorrichtungen inzwischen immer mehr verbreitet sind, da sie neben der bloßen Anwendung zur Körperhygiene auch ein Duscherlebnis mit unterschiedlichen Wasserstrahlbildern ermöglichen, so ist die Art der Wasserstrahlbilder doch relativ begrenzt. Es ist bei der Entwicklung und Konstruktion von Duschvorrichtungen, speziell für den Hotel- und Wellnessbereich, immer eine Herausforderung, möglichst unterschiedliche Arten von Wasserstrahlbildern zu erzeugen, die auch eine ästhetische Anmutung haben und so das Duscherlebnis intensivieren. Bei der aus der KR 2009 0006913 U bekannten Duschvorrichtung ist es jedenfalls konstruktionsbedingt so, dass die verschiedenen Düsengruppen das Wasser, zwar an verschiedenen Stellen und in unterschiedlicher Intensität, aber immer ausschließlich in vertikaler Richtung, also in Schwerkraftrichtung, abgeben.

Der Erfindung liegt das Problem zugrunde, die bekannte Duschvorrichtung derart auszugestalten und weiterzubilden, dass sie hinsichtlich der Erzeugung unterschiedlicher Arten von Wasserstrahlbildern, die gleichzeitig auch ein ästhetisches Erscheinungsbild haben, optimiert ist.

Das obige Problem wird durch die Merkmale des kennzeichnenden Teils von Anspruch 1 gelöst.

Wesentlich ist die grundsätzliche Überlegung, eine Düsenanordnung zur Abgabe von Wasser mit einer ersten Düsengruppe und einer zweiten Düsengruppe so anzuordnen, dass Wasser an für den Benutzer ungewöhnlichen Stellen und/oder in ungewöhnlichen Richtungen beanstandet von der Wand, insbesondere Decke, austreten kann, wodurch sich neuartige und besonders ansprechende Wasserstrahlbilder erzeugen lassen. Zu diesem Zweck wird eine Duschbrause, die die erste und die zweite Düsengruppe aufnimmt, mittels länglicher Abstandshalter von der Wand bzw. Decke beabstandet angeordnet. Dabei haben die Abstandshalter, die im Weiteren als Zuleitungs- und Beabstandungseinheiten bezeichnet werden, eine Doppelfunktion und sind eingerichtet, sowohl der Duschbrause Wasser zuzuleiten als auch die Duschbrause im Raum zu fixieren. Durch diese Doppelfunktion der Wasserzuleitungen kann auf zusätzliche Aufhängungs- oder Befestigungskomponenten für die Duschbrause verzichtet werden und durch die Beanstandung zur Wand bzw. Decke besteht nun die Möglichkeit, Wasser nicht nur in eine Richtung, beispielsweise vertikal nach unten parallel zur Schwerkraftrichtung, sondern auch nach oben abzugeben, so dass das Wasser eines entsprechenden Wasserstrahlbildes schwerkraftbedingt einen Bogen beschreibt, was als besonders ästhetisch wahrgenommen wird. Zudem erlauben die Zuleitungs- und Beabstandungseinheiten eine unaufdringliche Befestigung der Duschbrause und die Schaffung eines scheinbar schwebenden Designelements.

Im Einzelnen wird vorgeschlagen, dass die Wasserzuleitungen als Zuleitungs- und Beabstandungseinheiten zur Zuleitung von Wasser zu der ersten Duschbrause und zur Beabstandung und Befestigung der ersten Duschbrause gegenüber einer Wand, insbesondere einer Decke, ausgebildet sind.

Nach der bevorzugten Ausgestaltung gemäß Anspruch 2 sind mehrere räumlich voneinander getrennte Wasserzuleitungen vorgesehen, was eine besonders ansprechende und filigrane Befestigung der Duschbrause ermöglicht und dadurch den Eindruck eines scheinbar schwebenden Designelements weiter verstärkt.

In Anspruch 3 werden die Wasserzuleitungen dahingehend spezifiziert, dass sie in Wasserzuleitungsgruppen aufgeteilt sind, die auf einfache Weise die unterschiedlichen Düsengruppen mit Wasser versorgen können. Dabei weist jede der Wasserzuleitungsgruppen mindestens zwei Wasserzuleitungen auf, so dass jede Düsengruppe über mehrere Wasserzuleitungen und somit an unterschiedlichen Stellen mit Wasser versorgt wird. Dies führt, was im weiteren noch näher spezifiziert wird, über die gesamte Erstreckung der Düsengruppe zu einer besonders gleichmäßigen Abgabe von Wasser.

Nach einer vorteilhaften Ausgestaltung gemäß Anspruch 4 lassen sich unterschiedliche Wasserstrahlbilder erzeugen, die jeweils einen unterschiedlichen Verlauf und/oder eine unterschiedliche Orientierung aufweisen. Die unterschiedlichen Wasserstrahlbilder können neben unterschiedlichen optischen Eindrücken, welche das Duscherlebnis verbessern, auch zu unterschiedlichem Abregnen oder Fallen des Wassers führen, insbesondere bei unterschiedlichen Richtungen, in welche das Wasser abgegeben wird.

In Anspruch 5 wird ein Verteilersystem spezifiziert, welches die Verteilung von Wasser innerhalb der Duschbrause ermöglicht. Eine vorteilhafte Ausgestaltung mit fluidisch voneinander getrennten Ringleitungen ermöglicht dabei eine druckverlustarme und konstruktiv einfache Verteilung. Eine vorteilhafte modulare Ausgestaltung der Verteilerleitungen ermöglicht eine kostengünstige und insbesondere individuell anpassbare Konstruktion eines Verteilersystems.

Nach einer weiteren Ausgestaltung gemäß Anspruch 6 werden die Düsengruppen über Düsenanschlüsse mit den Verteilerleitungen gruppenweise verbunden. Hierdurch lässt sich die Anzahl an Bauteilen des Verteilersystems und damit auch der Montageaufwand reduzieren. Die Düsenanschlüsse können vorzugsweise als Verbinder und als Anschluss fungieren, wodurch der Aufbau des Verteilersystems vereinfacht werden kann.

Anspruch 7 betrifft die modulare Ausgestaltung des Grundkörpers, welcher aus mehreren Grundkörpermodulen gebildet wird. Die Modularität kann beispielsweise die Fertigung des Grundkörpers vereinfachen. Eine vorzugsweise Ausgestaltung sieht die Anordnung der Verteilerleitung über die Düsenanschlüsse an dem Grundkörper vor, womit die Düsenanschlüsse auch als eine Art Anordnungselemente fungieren können, wodurch sich die Anzahl an Bauteilen für die Duschvorrichtung reduzieren lässt und der Aufbau der Duschbrause vereinfacht werden kann.

In Anspruch 8 wird die Wasserzuleitung zu den Verteilerleitungen spezifiziert. Über die Zuleitungsanschlüsse lässt sich Wasser von den Wasserzuleitungen in die Verteilerleitungen an unterschiedlichen Stellen gleichmäßiger zuleiten. Die Ausgestaltung der ersten und/oder zweiten Zuleitungsanschlüsse als Teil des Grundkörpers führt zu einem einen konstruktiv einfachen und montagefreundlichen Aufbau der Duschvorrichtung. Zudem können hier die Zuleitungsanschlüsse gleichzeitig die Anbindung der Wasserzuleitungen zu der Duschbrause ermöglichen. Eine besonders gleichmäßige Druckverteilung innerhalb der Verteilerleitungen und eine damit einhergehende besonders gleichmäßige Wasserabgabe über die Düsen kann insbesondere dadurch erreicht werden, dass die Längen der Leitungsabschnitte nur in geringem Maße oder vorzugsweise überhaupt nicht voneinander abweichen.

Anspruch 9 betrifft ein Gehäuse zum Schutz der in dem Gehäuse aufgenommenen Komponenten der Duschbrause vor äußeren Einflüssen sowie zur Herstellung einer äußeren Ästhetik der Duschbrause. Eine insbesondere schlitzförmige erste Austrittsöffnung kann den Wasserauslass aus der ersten Düsengruppe ermöglichen und eine insbesondere aus einer Lochreihe gebildete zweite Austrittsöffnung kann den Wasserauslass aus der zweiten Düsengruppe ermöglichen (Anspruch 9 und 10).

Zur Erzeugung eines weiteren möglichen Wasserstrahlbildes schlägt eine weitere Ausgestaltung gemäß Anspruch 11 vor, neben der ersten Duschbrause eine zweite Duschbrause vorzusehen. Hierdurch werden die Wasserabgabemöglichkeiten durch die Duschvorrichtung erweitert. Durch die Anordnung der Duschbrausen in unterschiedlichen, insbesondere horizontalen, Ebenen kann die Platznutzung optimiert sein.

Anspruch 12 betrifft eine Montageanordnung mit einem Montagekörper, welcher die Montage an oder in einer Wand ermöglicht. Über die Montageanordnung lässt sich die Duschvorrichtung, insbesondere mit den beiden Duschbrausen, auf einfach Weise an einer Wand bzw. Decke montieren.

Anspruch 13 betrifft eine Beleuchtungsanordnung zur Beleuchtung zumindest eines der Wasserstrahlbilder, wodurch sich das Duscherlebnis auf besondere Weise intensivieren lässt, insbesondere dann, wenn gemäß einer bevorzugten Ausgestaltung im Duschbetrieb alle Wasserstrahlbilder der unterschiedlichen Düsengruppen direkt beleuchtbar sind.

Nach einer weiteren Lehre gemäß Anspruch 14, der eigenständige Bedeutung zukommt, wird ein Verfahren zur Erzeugung eines Wasserstrahlbildes mit einer Duschvorrichtung beansprucht.

Dabei ist wesentlich, dass die Duschvorrichtung vorschlagsgemäß ausgestaltet ist.

Auf alle Ausführungen zu der vorschlagsgemäßen Duschvorrichtung darf verwiesen werden.

Anspruch 15 betrifft die Erzeugung unterschiedlicher, besonders ästhetisch anmutender Wasserstrahlbilder.

Nach einer weiteren Lehre gemäß Anspruch 16, der ebenfalls eigenständige Bedeutung zukommt, wird ein Duschsystem mit einer Duschvorrichtung und einer Wand, insbesondere einer Decke, an der die Duschvorrichtung befestigt ist, beansprucht.

Dabei ist wesentlich, dass die Duschvorrichtung vorschlagsgemäß ausgestaltet ist.

Auf alle Ausführungen zu dem vorschlagsgemäßen Duschvorrichtung und dem vorschlagsgemäßen Verfahren darf verwiesen werden.

Im Folgenden wird die Erfindung anhand einer lediglich Ausführungsbeispiele darstellenden Zeichnung näher erläutert. In der Zeichnung zeigt
- Fig. 1: eine schematische Darstellung eines vorschlagsgemäßen Duschsystems mit einer vorschlagsgemäßen Duschvorrichtung in perspektivischer Ansicht von unten,
- Fig. 2: eine Schnittansicht der Duschvorrichtung gemäß Fig. 1 im Duschbetrieb und
- Fig. 3: eine zur Schnittansicht in Fig. 2 orthogonale Schnittansicht einer ersten Duschbrause der Duschvorrichtung gemäß Fig. 1.

Das in den Figuren dargestellte und insoweit bevorzugte Ausführungsbeispiel betrifft eine Duschvorrichtung 1 zur Erzeugung zumindest zweier Wasserstrahlbilder 2. Die Wasserstrahlbilder 2 können etwa Wasserstrahlen und/oder einen Wasserschwall aufweisen, wie es exemplarisch in Fig. 2 dargestellt ist. Die Wasserstrahlbilder 2 können zeitgleich oder nacheinander im Duschbetrieb erzeugt werden.

Die Duschvorrichtung 1 weist eine Düsenanordnung 3, eine zumindest einen Teil der Düsenanordnung 3 aufnehmende erste Duschbrause 4 und mehrere Wasserzuleitungen 5 auf. "Erste" Duschbrause 4 meint dabei nicht, dass zwingend auch eine weitere, "zweite" Duschbrause 6 vorgesehen sein muss, sondern es kann sich auch um die einzige Duschbrause handeln. Wie im Weiteren noch ausgeführt wird, ist aber im vorliegenden Ausführungsbeispiel auch eine zweite Duschbrause 6 vorgesehen.

Es ist nun so, dass die Düsenanordnung 3 eine erste Düsengruppe 7 und eine zweite Düsengruppe 8 aufweist und darüber die Abgabe von Wasser ermöglicht. Mittels der ersten Düsengruppe 7 ist ein erstes Wasserstrahlbild 2 und mittels der zweiten Düsengruppe 8 ein zweites Wasserstrahlbild 2 erzeugbar. In Fig. 2 ist beispielhaft abgebildet, dass die erste Düsengruppe 7 ein, vorzugsweise kegelförmiges, erstes Wasserstrahlbild 2 erzeugt und die zweite Düsengruppe 8 ein, vorzugsweise senkenförmiges, zweites Wasserstrahlbild 2 erzeugt.

Die erste Düsengruppe 7 und die zweite Düsengruppe 8 sind von der ersten Duschbrause 4 aufgenommen. Es ist denkbar, dass die Düsenanordnung 3 weitere Düsengruppen aufweist, welche nicht von der ersten Duschbrause 4 aufgenommen sind. Die erste Duschbrause 4 kann, hier und vorzugsweise, ringförmig und kreisrund ausgebildet sein. Ebenso sind andere Formen denkbar, wie etwa ringförmig und elliptisch.

Über die Wasserzuleitungen 5 ist Wasser zu der ersten Duschbrause 4 zuleitbar. Die Wasserzuleitungen 5 sind, hier und vorzugsweise, jeweils rohrförmig ausgebildet. Die Wasserzuleitungen 5 sind, hier und vorzugsweise, jeweils zumindest abschnittsweise gerade ausgebildet. Weiter weisen die Wasserzuleitungen 5, hier und vorzugsweise, jeweils zumindest abschnittsweise, insbesondere in einem sichtbaren Bereich, einen konstanten äußeren Durchmesser auf.

Wesentlich ist nun, dass die Wasserzuleitungen 5 als Zuleitungs- und Beabstandungseinheiten zur Zuleitung von Wasser zu der ersten Duschbrause 4 und zur Beabstandung und Befestigung der ersten Duschbrause 4 gegenüber einer Wand 9 ausgebildet sind. Mit einer Wand 9 ist hier ganz allgemein jede Begrenzung des Duschbereichs gemeint. Insbesondere umfasst der Begriff "Wand" vorliegend auch die Decke eines Duschbereichs. Eine Decke kann etwa die Zimmerdecke eines Badezimmers oder etwa eine abgehängte Decke sein. Wenn im Weiteren von einer Wand 9 die Rede ist, ist im vorliegenden Ausführungsbeispiel die Decke gemeint. Grundsätzlich ist die vorliegende Erfindung aber auch auf eine Seitenwand anwendbar.

Auf diese Weise lässt sich die Düsenanordnung 3 im Zuge der Montage so im Duschbereich platzieren, dass Wasser beabstandet von der Wand 9 bzw. Decke an verschiedenen Stellen und/oder in verschiedenen Richtungen, beispielsweise auch schwerkraftbedingt einen Bogen beschreibend, austreten kann, wodurch sich ästhetisch besonders ansprechende Wasserstrahlbilder 2 erzeugen lassen. Zudem erlauben die Zuleitungs- und Beabstandungseinheiten die Schaffung eines scheinbar schwebenden Designelements, was die ästhetische Gesamtwirkung der Duschvorrichtung 1 besonders ansprechend macht.

Hier und vorzugsweise ist die erste Duschbrause 4 im montierten Zustand zu der zweiten Duschbrause 6 und/oder zu der Wand 9 starr angeordnet. "Starr" bedeutet in diesem Zusammenhang unbeweglich, das heißt, während eines bestimmungsgemäßen Duschbetriebs ist die erste Duschbrause 4 zu der Wand 9 und/oder zweiten Duschbrause 6 nicht bewegbar, anders als beispielsweise eine Handbrause. Der Begriff "starr" bezieht sich aber nur auf den bestimmungsgemäß montierten Zustand der Duschvorrichtung 1, was eine Verstellbarkeit im Zuge der Montage, insbesondere zur Veränderung des Brausenabstands, somit nicht ausschließt.

Vorzugsweise ist vorgesehen, dass die Wasserzuleitungen 5 als räumlich voneinander getrennte, also einzelne, Wasserzuleitungen 5 ausgebildet sind, welche in einem Abstand zueinander an der ersten Duschbrause 4 befestigt sind, so wie es exemplarisch in den Fig. 1 und 2 dargestellt ist. Die Wasserzuleitungen 5 können, hier und vorzugsweise, jeweils rohrförmig ausgebildet sein. Es ist bevorzugt, wenn die Wasserzuleitungen 5 jeweils einen geraden Abschnitt aufweisen, welcher zwischen der ersten Duschbrause 4 und der Wand 9 angeordnet ist.

Hier und weiter vorzugsweise sind die Wasserzuleitungen 5 der ersten Wasserzuleitungsgruppe 10 und die Wasserzuleitungen 5 der zweiten Wasserzuleitungsgruppe 11 im Wesentlichen parallel zueinander angeordnet. Hier und vorzugsweise haben die Wasserzuleitungen 5 der ersten Wasserzuleitungsgruppe 10 und die Wasserzuleitungen 5 der zweiten Wasserzuleitungsgruppe 11 dieselbe Länge und/oder denselben Durchmesser. Es ist möglich, dass die Wasserzuleitungen 5 vertikal, also in Schwerkraftrichtung, ausgerichtet sind, wie es exemplarisch in den Fig. 1 und 2 dargestellt ist. Alternativ oder zusätzlich sind die Wasserzuleitungen 5 der ersten Wasserzuleitungsgruppe 10 und die Wasserzuleitungen 5 der zweiten Wasserzuleitungsgruppe 11 auf einer gemeinsamen ersten Kreisbahn, wie exemplarisch aus Fig. 1 ersichtlich, oder einer gemeinsamen Ellipsenbahn angeordnet.

Bei dem vorliegenden und insoweit bevorzugten Ausführungsbeispiel sind, wie eine Zusammenschau der Fig. 2 und Fig. 3 zeigt, die Wasserzuleitungen 5 in Wasserzuleitungsgruppen, hier in zwei Wasserzuleitungsgruppen, aufgeteilt, wobei jede Wasserzuleitungsgruppe Wasser zu einer anderen Düsengruppe zuleitet. Über eine erste Wasserzuleitungsgruppe 10 mit zumindest zwei Wasserzuleitungen 5 ist Wasser zu der ersten Düsengruppe 7 zuleitbar und über eine zweite Wasserzuleitungsgruppe 11 mit zumindest zwei Wasserzuleitungen 5 ist Wasser zu der zweiten Düsengruppe 8 zuleitbar. Dabei sind die erste Wasserzuleitungsgruppe 10 und die zweite Wasserzuleitungsgruppe 11 strömungstechnisch voneinander getrennt ausgebildet, hier und vorzugsweise so, dass die Wasserzuleitungen 5 der ersten Wasserzuleitungsgruppe 10 und die Wasserzuleitungen 5 der zweiten Wasserzuleitungsgruppe 11 im Wesentlichen parallel zueinander und/oder auf einer gemeinsamen ersten Kreisbahn oder Ellipsenbahn angeordnet sind.

Bei der Versorgung der ersten und zweiten Düsengruppe 8 mit Wasser über jeweils zwei Wasserzuleitungen 5 kann ein größerer Volumenstrom an Wasser zu der entsprechenden Düsengruppe zugeleitet werden, als dies etwa bei einer einzelnen Wasserzuleitung 5 der Fall wäre. Insbesondere für Fälle, in denen die erste Düsengruppe 7 und/oder die zweite Düsengruppe 8 beispielsweise eine große Anzahl an ersten Düsen 12 oder zweiten Düsen 13 aufweisen, ist es möglich, über die Mehrzahl der Wasserzuleitungen 5 jeder Wasserzuleitungsgruppe eine gleichmäßige Zuleitung von Wasser zu gewährleisten, ohne etwa unnötig hohe Druckverluste in Kauf nehmen zu müssen.

Durch die Zuleitung über Wasserzuleitungsgruppen, welche strömungstechnisch voneinander getrennt ausgebildet sind, lässt sich Wasser zu der jeweiligen Düsengruppe separat zuleiten. Es kann beispielsweise Wasser durch die Wasserleitungen der ersten Wasserzuleitungsgruppe 10 geleitet und der ersten Düsengruppe 7, insbesondere den ersten Düsen 12, zugeleitet werden, während durch die Wasserleitungen der zweiten Wasserzuleitungsgruppe 11 kein Wasser strömt und der zweiten Düsengruppe 8, insbesondere den zweiten Düsen 13, damit kein Wasser zugeleitet werden. Die erste Düsengruppe 7 und die zweite Düsengruppe 8 können also individuell ansteuerbar sein. Es ist damit möglich, dass wahlweise das erste Wasserstrahlbild 2 oder das zweite Wasserstrahlbild 2 einzeln erzeugt werden oder das erste Wasserstrahlbild 2 und das zweite Wasserstrahlbild 2 zusammen erzeugt werden.

Weiter ist hier und vorzugsweise vorgesehen, dass die erste Düsengruppe 7 mehrere erste Düsen 12 zur Abgabe von Wasser für das erste Wasserstrahlbild 2 und die zweite Düsengruppe 8 mehrere zweite Düsen 13 zur Abgabe von Wasser für das zweite Wasserstrahlbild 2 aufweist. Es ist möglich, dass die erste Düsengruppe 7, insbesondere die ersten Düsen 12, und die zweite Düsengruppe 8, insbesondere die zweiten Düsen 13, getrennt voneinander über die Wasserzuleitungen 5 der ersten Wasserzuleitungsgruppe 10 und der zweiten Wasserzuleitungsgruppe 11 ansteuerbar sind. Hierdurch lassen sich die Wasserstrahlbilder 2 unabhängig voneinander erzeugen. Die ersten Düsen 12 und/oder die zweiten Düsen 13 können als Schwalldüsen und/oder als Strahldüsen ausgebildet sein, um nur einige Beispiele zu nennen. In dem Ausführungsbeispiel gemäß Fig. 2 sind die ersten Düsen 12 und die zweiten Düsen 13 als Strahldüsen ausgebildet.

Ferner ist es hier und vorzugsweise so, dass über die ersten Düsen 12 Wasser in eine erste Richtung abgebbar und über die zweiten Düsen 13 Wasser in eine zweite Richtung abgebbar ist und dass die erste Richtung von der zweiten Richtung verschieden ist.

"Verschieden" meint im vorliegenden Zusammenhang, dass die beiden Richtungen voneinander abweichen, insbesondere die erste Richtung um mindestens 30°, vorzugsweise um mindestens 60°, weiter vorzugsweise um mindestens 90°, von der zweiten Richtung abweicht.

Weiter ist es vorzugsweise denkbar, dass die erste Richtung hinsichtlich einer horizontalen Ebene E nach unten orientiert ist und die zweite Richtung hinsichtlich der horizontalen Ebene E nach oben orientiert ist, so wie es exemplarisch aus Fig. 2 hervorgeht. Es ist möglich, dass das Wasser des zweiten Wasserstrahlbildes 2 eine Richtungsänderung aufgrund der Schwerkraft erfährt. In Fig. 2 weiter exemplarisch dargestellt und vorzugsweise ist das erste Wasserstrahlbild 2 kegelförmig und das zweite Wasserstrahlbild 2 senkenförmig ausgebildet.

Wie in Fig. 3 exemplarisch dargestellt und vorzugsweise, ist zumindest ein Teil der ersten Düsen 12, oder sind insbesondere sämtliche der ersten Düsen 12, punktsymmetrisch zu einer hier vertikalen geometrischen Hauptachse 14 der ersten Duschbrause 4 angeordnet. Alternativ oder zusätzlich kann zumindest ein Teil der zweiten Düsen 13, oder können insbesondere sämtliche der zweiten Düsen 13, punktsymmetrisch zu einer hier vertikalen geometrischen Hauptachse 14 der ersten Duschbrause 4 angeordnet sein, wobei ein Teil der zweiten Düsen 13 in Umfangsrichtung, bezogen auf die hier vertikale geometrische Hauptachse 14 der ersten Duschbrause 4, unterschiedlich zueinander beabstandet angeordnet ist, so wie es ebenfalls exemplarisch aus Fig. 3 hervorgeht.

Die geometrische Hauptachse 14 ist hierbei die Mittelachse, um die herum sich die erste Düsengruppe 7 und/oder die zweite Düsengruppe 8 erstreckt. Diese erstreckt sich insbesondere in die vertikale Richtung. Die vertikale Richtung ist hierbei die Richtung der Schwerkraft. Entsprechend ist die horizontale Richtung die Richtung orthogonal dazu.

Hier und vorzugsweise ist es ferner so, dass die erste Duschbrause 4 ein, insbesondere inneres, Verteilersystem 15 zur Verteilung von Wasser von den Wasserzuleitungen 5 aus zu der ersten Düsengruppe 7 und zweiten Düsengruppe 8 hin aufweist, welches eine erste Verteilerleitung 16 zur Verteilung von Wasser zu den ersten Düsen 12 und eine zweite Verteilerleitung 17 zur Verteilung von Wasser zu den zweiten Düsen 13 aufweist. Es ist bevorzugt, dass die erste Verteilerleitung 16 und die zweite Verteilerleitung 17 strömungstechnisch voneinander getrennt ausgebildet sind. Hierdurch kann die strömungstechnische Trennung der Wasserzuleitungsgruppen beibehalten werden. In Fig. 3 ist das Verteilersystem 15 beispielhaft abgebildet.

In Fig. 3 exemplarisch dargestellt und vorzugsweise ist es möglich, dass die erste Verteilerleitung 16 eine erste Ringleitung 18 aufweist, an welcher die ersten Düsen 12, insbesondere zumindest teilweise gleich beabstandet, angeordnet sind und die zweite Verteilerleitung 17 eine zweite Ringleitung 19 aufweist, an welcher die zweiten Düsen 13, insbesondere zumindest teilweise gleich beabstandet, angeordnet sind. Das Wasser kann in der ersten Ringleitung 18 und/oder der zweiten Ringleitung 19 jeweils zur Versorgung der ersten Düsen 12 und/oder zweiten Düsen 13 mit Wasser im Kreis geführt werden. Es ist denkbar, dass die erste Verteilerleitung 16 und/oder die zweite Verteilerleitung 17 insbesondere auch ein oder mehrere Leitungselemente aufweisen, die von der ersten Ringleitung 18 und/oder zweiten Ringleitung 19 quer abgehen. Insbesondere kann Wasser in die erste und/oder zweite Ringleitung 19 über einen oder mehrere erste Zuleitungsanschlüsse 20 und/oder einen oder mehrere zweite Zuleitungsanschlüsse 21 einspeisbar sein. Hier und vorzugsweise ist die erste Ringleitung 18 und die zweite Ringleitung 19 jeweils kreisrund ausgebildet. Alternativ kann oder können die erste Ringleitung 18 und/oder die zweite Ringleitung 19 auch in anderen Formen ausgebildet sein, etwa elliptisch.

Es ist ferner möglich, dass die erste Verteilerleitung 16, insbesondere die erste Ringleitung 18, aus mehreren, insbesondere lösbar, miteinander strömungstechnisch verbundenen ersten Leitungselementen 22 gebildet ist, und/oder, dass die zweite Verteilerleitung 17 aus mehreren, insbesondere lösbar, miteinander strömungstechnisch verbundenen zweiten Leitungselementen 23 gebildet ist. In dem Ausführungsbeispiel der Fig. 3 und vorzugsweise weist die erste Ringleitung 18 mehrere lösbar miteinander verbundene erste Leitungselemente 22 und die zweite Ringleitung 19 mehrere lösbar miteinander verbundene zweite Leitungselemente 23 auf.

Weiter ist hier und vorzugsweise vorgesehen, dass die erste Düsengruppe 7 mehrere erste Düsenanschlüsse 24 aufweist, über welche die ersten Düsen 12 mit der ersten Verteilerleitung 16 gruppenweise strömungstechnisch verbunden sind, und/oder, dass die zweite Düsengruppe 8 mehrere zweite Düsenanschlüsse 25 aufweist, über welche die zweiten Düsen 13 mit der zweiten Verteilerleitung 17 gruppenweise verbunden sind. Es ist vorzugsweise möglich, so wie es exemplarisch in Fig. 3 dargestellt ist, dass die ersten Düsenanschlüsse 24 zueinander gleichmäßig beabstandet an der ersten Ringleitung 18 angeordnet sind, und/oder, dass die zweiten Düsenanschlüsse 25 zueinander gleichmäßig beabstandet an der zweiten Ringleitung 19 angeordnet sind.

"Gruppenweise" in diesem Kontext bedeutet, dass ein Düsenanschluss zumindest zwei der jeweiligen Düsen mit der jeweiligen Verteilerleitung verbindet.

Ferner ist es hier und vorzugsweise vorgesehen, dass die ersten Düsenanschlüsse 24 jeweils zwei erste Leitungselemente 22, insbesondere lösbar, miteinander verbinden, und/oder, dass die zweiten Düsenanschlüsse 25 jeweils zwei zweite Leitungselemente 23, insbesondere lösbar, miteinander verbinden, wie es in Fig. 3 exemplarisch dargestellt ist. Die ersten Düsenanschlüsse 24 und/oder die zweiten Düsenanschlüsse 25 können insbesondere die jeweiligen Leitungselemente rastend und/oder schraubend verbinden.

Weiter ist hier und vorzugsweise vorgesehen, dass die erste Ringleitung 18 aus den ersten Leitungselementen 22 und den ersten Düsenanschlüssen 24 gebildet wird, und/oder, dass die zweite Ringleitung 19 aus den zweiten Leitungselementen 23 und den zweiten Düsenanschlüssen 25 gebildet wird. Die Düsenanschlüsse können insoweit Teil der Ringleitung sein.

Weiter ist hier und vorzugsweise vorgesehen, dass die erste Duschbrause 4 einen modularen Grundkörper 26 aufweist, welcher aus mehreren miteinander, insbesondere mechanisch, verbundenen Grundkörpermodulen 26 gebildet ist. In Fig. 3 abgebildet und vorzugsweise ist der Grundkörper 26 ringförmig ausgebildet, insbesondere kreisrund oder elliptisch. Die Grundkörpermodule 26 können, hier und vorzugsweise, lösbar, miteinander verbunden sein, insbesondere über eine Rast- und/oder Schraubverbindung. Die Grundkörpermodule 26 können, hier und vorzugsweise, gleich ausgebildet sein oder sich in mehrere Gruppen von Grundkörpermodulen 26 aufteilen, welche jeweils gleich ausgebildet sind.

Ferner vorzugsweise ist, dass die erste Verteilerleitung 16, insbesondere die ersten Leitungselemente 22, und/oder die ersten Düsen 12 über die ersten Düsenanschlüsse 24 an dem Grundkörper 26 angeordnet sind, und/oder, dass die zweite Verteilerleitung 17, insbesondere die zweiten Leitungselemente 23, und/oder die zweiten Düsen 13 über die zweiten Düsenanschlüsse 25 an dem Grundkörper 26 angeordnet sind. Dies ist ebenfalls beispielhaft in Fig. 3 dargestellt.

Es ist hier dargestellt und vorzugsweise denkbar, dass die ersten Düsen 12, insbesondere die erste Düsengruppe 7, auf einer gemeinsamen zweiten Kreisbahn oder einer gemeinsamen zweiten Ellipsenbahn angeordnet sind, und/oder, dass die zweiten Düsen 13, insbesondere die zweite Düsengruppe 8, auf einer gemeinsamen dritten Kreisbahn oder einer gemeinsamen dritten Ellipsenbahn angeordnet sind. Hier und vorzugsweise sind die zweite Kreisbahn oder zweite Ellipsenbahn und die dritte Kreisbahn oder dritte Ellipsenbahn konzentrisch angeordnet, und/oder, sind die Durchmesser der zweiten Kreisbahn und der dritten Kreisbahn oder die Haupt- und Nebenachsen der zweiten Ellipsenbahn und der dritten Ellipsenbahn verschieden groß.

Weiter ist hier und vorzugsweise vorgesehen, dass das Verteilersystem 15 zumindest zwei erste Zuleitungsanschlüsse 20 aufweist, durch welche jeweils Wasser einer Wasserzuleitung 5 der ersten Wasserzuleitungsgruppe 10 zu der ersten Verteilerleitung 16, insbesondere zu der ersten Ringleitung 18, zuleitbar ist, und, dass das Verteilersystem 15 zumindest zwei zweite Zuleitungsanschlüsse 21 aufweist, durch welche jeweils Wasser einer Wasserzuleitung 5 der zweiten Wasserzuleitungsgruppe 11 zu der zweiten Verteilerleitung 17, insbesondere zu der zweiten Ringleitung 19, zuleitbar ist. In Fig. 3 und vorzugsweise ist der Grundkörper 26 ringförmig ausgebildet und die zwei ersten Zuleitungsanschlüsse 20 und die zwei zweiten Zuleitungsanschlüsse 21 sind jeweils gegenüberliegend in der ersten Ringleitung 18, welche insbesondere auch ringförmig ausgebildet sind, oder der zweiten Ringleitung 19, welche insbesondere auch ringförmig ausgebildet sind, angeordnet. Die ersten Zuleitungsanschlüsse 20 und/oder die zweiten Zuleitungsanschlüsse 21 können, hier und vorzugsweise, punktsymmetrisch zu der hier vertikalen geometrischen Hauptachse 14 der ersten Duschbrause 4 sein.

Hier und vorzugsweise ist es möglich, dass die ersten Zuleitungsanschlüsse 20 und/oder die zweiten Zuleitungsanschlüsse 21 als Teil des Grundkörpers 26, insbesondere jeweils als Teil eines Grundkörpermoduls 26, ausgebildet sind. Hier können die ersten Zuleitungsanschlüsse 20 und/oder die zweiten Zuleitungsanschlüsse 21 vorzugsweise etwa einstückig als Teil eines oder mehrerer Grundkörpermodule 26 ausgebildet sein. Die ersten Zuleitungsanschlüsse 20 und/oder die zweiten Zuleitungsanschlüsse 21 können insbesondere drei strömungstechnische Anschlüsse aufweisen jeweils zum Anschluss einer Wasserleitung der ersten Wasserzuleitungsgruppe 10 und zweier ersten Leitungselemente 22, oder, zum Anschluss einer Wasserleitung der zweiten Wasserzuleitungsgruppe 11 und zweier zweiten Leitungselemente 23, wie es beispielsweise in Fig. 3 abgebildet ist.

Eine weitere vorzugsweise Ausgestaltung sieht vor, dass die ersten Zuleitungsanschlüsse 20 die erste Verteilerleitung 16, insbesondere die erste Ringleitung 18, in mehrere erste Leitungsabschnitte 27 unterteilen, wobei die Längen der verschiedenen ersten Leitungsabschnitte 27 um höchstens 25%, vorzugsweise höchstens 10%, weiter vorzugsweise höchstens 5%, voneinander abweichen. Die ersten Leitungsabschnitte 27 können mehrere erste Leitungselemente 22 umfassen. Alternativ oder zusätzlich können die zweiten Zuleitungsanschlüsse 21 die zweite Verteilerleitung 17, insbesondere die zweite Ringleitung 19, in mehrere zweite Leitungsabschnitte 28 unterteilen, wobei die Längen der verschiedenen zweiten Leitungsabschnitte 28 um höchstens 25%, vorzugsweise höchstens 10%, weiter vorzugsweise höchstens 5%, voneinander abweichen. Die zweiten Leitungsabschnitte 28 können mehrere zweite Leitungselemente 23 umfassen. In Fig. 3 ist exemplarisch und vorzugsweise abgebildet, dass die verschiedenen ersten Leitungsabschnitte 27 um höchstens 5% abweichen, da diese im Wesentlichen gleich lang ausgebildet sind. In Fig. 3 und vorzugsweise umfassen die beiden ersten Leitungsabschnitte 27 jeweils sieben erste Leitungselemente 22. Ferner ist vorzugsweise vorgesehen, dass die verschiedenen zweiten Leitungsabschnitte 28 um höchstens 5% abweichen, da diese im Wesentlichen gleich lang ausgebildet sind. In Fig. 3 und vorzugsweise umfassen die beiden zweiten Leitungsabschnitte 28 jeweils sieben zweite Leitungselemente 23.

Weiter ist hier und vorzugsweise vorgesehen, dass die erste Duschbrause 4 ein Gehäuse 29 aufweist, in welchem der Grundkörper 26 und/oder das Verteilersystem 15 und/oder die erste Düsengruppe 7 und/oder die zweite Düsengruppe 8 zumindest teilweise, insbesondere vollständig, aufgenommen sind. Vorzugsweise ist vorgesehen, dass das Gehäuse 29 ringförmig, insbesondere kreisrund oder elliptisch, ausgebildet ist. In Fig. 1 ist exemplarisch das ringförmige und kreisrunde Gehäuse 29 dargestellt. Das ringförmige Gehäuse 29 ist in Umfangsrichtung um die geometrische Hauptachse 14 umlaufend ausgebildet und erstreckt sich umlaufend um eine flächige, also nicht ringförmige, Strahldurchtrittsöffnung 30, deren Querschnittsform durch die Ringform des Gehäuses 29 definiert ist und insoweit insbesondere kreisrund oder elliptisch ist.

Hier und vorzugsweise ist die zweite Düsengruppe 8 oder sind deren zweite Düsen 13 so angeordnet und ausgerichtet, dass im Duschbetrieb das Wasser des zweiten Wasserstrahlbildes 2 zumindest teilweise, vorzugsweise vollständig, durch die Strahldurchtrittsöffnung 30 der ersten Duschbrause 4 hindurchtritt. Dies ist exemplarisch aus Fig. 2 ersichtlich. "Vollständig" umfasst in diesem Zusammenhang kein Spritzwasser oder fehlgeleitetes Wasser aus defekten oder verschmutzten Düsen oder dergleichen, sondern bezieht sich nur auf das im regulären Betrieb beabsichtigte Wasserstrahlbild 2.

Hier und vorzugsweise ist es so, dass das Gehäuse 29 eine erste Austrittsöffnung 31 aufweist, über welche Wasser der ersten Düsengruppe 7, insbesondere der ersten Düsen 12, vom Inneren des Gehäuses 29 nach außen hin austretbar ist. Es ist ferner möglich, dass die erste Austrittsöffnung 31 als schlitzförmige, insbesondere gekrümmte, vorzugsweise zusammenhängende, erste Austrittsöffnung 31 ausgebildet ist. In Fig. 1 und Fig. 2 ist etwa beispielhaft die schlitzförmige, gekrümmt und zusammenhängende erste Austrittsöffnung 31 dargestellt, aus welcher das Wasser der ersten Düsen 12 vom Inneren des Gehäuses 29 nach außen hin austretbar ist. In Fig. 2 ist exemplarisch das Austreten des Wassers aus der ersten Austrittsöffnung 31 abgebildet.

Es ist ferner bevorzugt, wenn das Gehäuse 29 eine zweite Austrittsöffnung 32 aufweist, über welche Wasser der zweiten Düsengruppe 8, insbesondere der zweiten Düsen 13, vom Inneren des Gehäuses 29 nach außen hin austretbar ist. Es ist möglich, dass die zweite Austrittsöffnung 32 als aus einer Lochreihe, also einer Reihe von Löchern, gebildete zweite Austrittsöffnung 32 ausgebildet ist. In Fig. 2 ist im Querschnitt etwa beispielhaft die aus einer Lochreihe gebildete zweite Austrittsöffnung 32 dargestellt, aus welcher das Wasser der zweiten Düsen 13 vom Inneren des Gehäuses 29 nach außen hin austretbar ist. In Fig. 2 ist exemplarisch das Austreten des Wassers aus der zweiten Austrittsöffnung 32 abgebildet.

Als "schlitzförmig" ist die Austrittsöffnung 31 zu verstehen, wenn das Verhältnis von deren Länge zu deren Breite mindestens 20 zu 1, vorzugsweise mindestens 45 zu 1, weiter vorzugsweise mindestens 60 zu 1, beträgt.

Es hat sich bewährt, dass die erste Düsengruppe 7, insbesondere die ersten Düsen 12, und/oder die zweite Düsengruppe 8, insbesondere die zweiten Düsen 13, derart in dem Gehäuse 29 aufgenommen sind, dass das Gehäuse 29 im Duschbetrieb frei von Wasser der ersten Düsengruppe 7 und/oder der zweiten Düsengruppe 8 ist. Das Wasser tritt somit berührungslos in Bezug auf das Gehäuse 29 aus den ersten Düsen 12 und den zweiten Düsen 13 aus, wie es beispielsweise in Fig. 2 dargestellt ist.

Weiter ist vorzugsweise vorgesehen, dass die Duschvorrichtung 1 eine zweite Duschbrause 6 mit einer dritten Düsengruppe 33 zur Erzeugung eines dritten Wasserstrahlbildes 2, welche zumindest eine dritte Düse 34 aufweist, und eine dritte Wasserzuleitungsgruppe 35 mit zumindest einer Wasserzuleitung 5 aufweist. Die erste Duschbrause 4 ist im montierten Zustand insbesondere starr zu der zweiten Duschbrause 6 angeordnet. Aus der Fig. 1 geht die zweite Duschbrause 6 hervor. In Fig. 2 ist das dritte Wasserstrahlbild 2 abgebildet.

Es ist möglich, dass die erste Duschbrause 4 und die zweite Duschbrause 6 in einem Brausenabstand zueinander beabstandet sind, wobei die Wasserzuleitungen 5 der ersten Wasserzuleitungsgruppe 10 und der zweiten Wasserzuleitungsgruppe 11 die erste Duschbrause 4 und die zweite Duschbrause 6 zueinander beabstanden. Der Brausenabstand beträgt vorzugsweise mindestens 20 cm, weiter vorzugsweise mindestens 30 cm, weiter vorzugsweise mindestens 45 cm. Die erste Duschbrause 4 und die zweite Duschbrause 6 sind, hier und vorzugsweise, koaxial zueinander angeordnet. Es ist vorzugsweise vorgesehen, dass die zweite Duschbrause 6 gegenüber der ersten Duschbrause 4 derart angeordnet ist, dass im Duschbetrieb das Wasser des dritten Wasserstrahlbildes 2 zumindest teilweise, vorzugsweise vollständig, durch die Strahldurchtrittsöffnung 30 der ersten Duschbrause 4 hindurchtritt. Dies ist exemplarisch aus Fig. 2 ersichtlich.

Es kann vorgesehen sein, dass die erste Duschbrause 4 eine wandferne Duschbrause ist, und, dass die zweite Duschbrause 6 eine wandnahe Duschbrause ist, so wie es exemplarisch in Fig. 1 gezeigt ist. Ferner ist es möglich, dass das erste Wasserstrahlbild 2 und/oder das zweite Wasserstrahlbild 2 jeweils ein äußeres Wasserstrahlbild 2 ist oder sind, und/oder, dass das dritte Wasserstrahlbild 2 ein inneres Wasserstrahlbild 2 ist.

Vorzugsweise sind die erste, zweite und dritte Wasserzuleitungsgruppe 35 separat ansteuerbar. Die unterschiedlichen Wasserstrahlbilder 2 sind damit wahlweise einzeln oder zusammen oder gruppenweise erzeugbar.

Weiter ist hier und vorzugsweise vorgesehen, dass die Duschvorrichtung 1 eine Montageanordnung 36 mit einem, insbesondere plattenförmigen, Montagekörper 37 zur Montage an einer Wand 9, hier der Decke, aufweist, an welchem die erste Duschbrause 4 über die Wasserzuleitungen 5 der ersten Wasserzuleitungsgruppe 10 und der zweiten Wasserzuleitungsgruppe 11 angeordnet ist und an welchem die zweite Duschbrause 6 angeordnet ist, vorzugsweise, dass der Montagekörper 37 die zweite Duschbrause 6 zumindest teilweise umgibt. Wie exemplarisch in Fig. 2 gezeigt, ist es denkbar, dass der Montagekörper 37 an einer Zimmerdecke eines Badezimmers montiert ist und eine abgehängte Decke unterhalb des Montagekörpers 37 verläuft.

Weiter ist hier und vorzugsweise vorgesehen, dass die Duschvorrichtung 1 eine Beleuchtungsanordnung 38 zur Beleuchtung zumindest eines der Wasserstrahlbilder 2 durch Licht mit zumindest einer Lichtquelle 39 aufweist. Hier und vorzugsweise sind über die Beleuchtungsanordnung 38 im Duschbetrieb alle Wasserstrahlbilder 2 der unterschiedlichen Düsengruppen direkt beleuchtbar. Die Beleuchtungsanordnung 38 ist bei dem vorliegenden Ausführungsbeispiel zumindest teilweise in der zweiten Duschbrause 6 derart integriert, dass die Lichtquelle 39 der Beleuchtungsanordnung 38 von dem Wasser der dritten Düsengruppe 33 umströmbar ist.

Vorgeschlagen wird ein Verfahren zur Erzeugung eines Wasserstrahlbildes 2 mit einer vorschlagsgemäßen Duschvorrichtung 1.

Auf alle Ausführungen zu der vorschlagsgemäßen Duschvorrichtung 1 darf verwiesen werden.

Weiter ist hier und vorzugsweise vorgesehen, dass ein mit der Duschvorrichtung 1 erzeugtes erstes Wasserstrahlbild 2 kegelförmig ausgebildet ist, und/oder, dass ein mit der Duschvorrichtung 1 erzeugtes zweites Wasserstrahlbild 2 senkenförmig ausgebildet ist, und/oder, dass ein mit der Duschvorrichtung 1 erzeugtes drittes Wasserstrahlbild 2 zylinderförmig ausgebildet ist. Vorzugsweise können die Wasserstrahlbilder 2 aus einem Wasserschwall und/oder aus mehreren einzelnen Wasserstrahlen gebildet werden.

In Fig. 2 ist exemplarisch und vorzugsweise das erste Wasserstrahlbild 2 kegelförmig ausgebildet und aus mehreren einzelnen Wasserstrahlen gebildet, und/oder, das zweite Wasserstrahlbild 2 senkenförmig ausgebildet und aus mehreren einzelnen Wasserstrahlen gebildet, und/oder, das dritte Wasserstrahlbild 2 zylinderförmig ausgebildet und aus einem umlaufenden Wasserschwall gebildet.

Vorgeschlagen wird ferner ein Duschsystem mit einer Duschvorrichtung 1 und einer Wand 9, insbesondere einer Decke, wobei die Duschvorrichtung 1 vorschlagsgemäß ausgestaltet ist. In Fig. 1 ist exemplarisch ein Ausführungsbeispiel des Duschsystems abgebildet.

Auf alle Ausführungen zu der vorschlagsgemäßen Duschvorrichtung 1 und dem vorschlagsgemäßen Verfahren darf verwiesen werden.

## Patentansprüche

1. Duschvorrichtung zur Erzeugung zumindest zweier Wasserstrahlbilder (2), wobei die Duschvorrichtung (1) eine Düsenanordnung (3) zur Abgabe von Wasser mit einer ersten Düsengruppe (7) zur Erzeugung eines ersten Wasserstrahlbildes (2) und einer zweiten Düsengruppe (8) zur Erzeugung eines zweiten Wasserstrahlbildes (2), eine erste Duschbrause (4), welche die erste Düsengruppe (7) und die zweite Düsengruppe (8) aufweist, und mehrere Wasserzuleitungen (5), über welche Wasser zu der ersten Duschbrause (4) zuleitbar ist, aufweist,
**dadurch gekennzeichnet,**
**dass** die Wasserzuleitungen (5) als Zuleitungs- und Beabstandungseinheiten zur Zuleitung von Wasser zu der ersten Duschbrause (4) und zur Beabstandung und Befestigung der ersten Duschbrause (4) gegenüber einer Wand (9), insbesondere einer Decke, ausgebildet sind.

2. Duschvorrichtung nach Anspruch 1, **dadurch gekennzeichnet, dass** die Wasserzuleitungen (5) als räumlich voneinander getrennte Wasserzuleitungen (5) ausgebildet sind, welche in einem Abstand zueinander an der ersten Duschbrause (4) befestigt sind oder in einem Abstand zueinander an der Wand (9), insbesondere der Decke, befestigbar sind, vorzugsweise, dass die Wasserzuleitungen (5) im Wesentlichen parallel zueinander und/oder auf einer gemeinsamen ersten Kreisbahn oder Ellipsenbahn angeordnet sind.

3. Duschvorrichtung nach Anspruch 1 oder 2, **dadurch gekennzeichnet, dass** die Wasserzuleitungen (5) in Wasserzuleitungsgruppen aufgeteilt sind, dass über eine erste Wasserzuleitungsgruppe (10) mit zumindest zwei Wasserzuleitungen (5) Wasser zu der ersten Düsengruppe (7) und über eine zweite Wasserzuleitungsgruppe (11) mit zumindest zwei Wasserzuleitungen (5) Wasser zu der zweiten Düsengruppe (8) zuleitbar ist und dass die erste Wasserzuleitungsgruppe (10) und die zweite Wasserzuleitungsgruppe (11) strömungstechnisch voneinander getrennt ausgebildet sind, vorzugsweise, dass die Wasserzuleitungen (5) der ersten Wasserzuleitungsgruppe (10) und die Wasserzuleitungen (5) der zweiten Wasserzuleitungsgruppe (11) im Wesentlichen parallel zueinander und/oder auf einer gemeinsamen ersten Kreisbahn oder Ellipsenbahn angeordnet sind.

4. Duschvorrichtung nach einem der vorhergehenden Ansprüche, **dadurch gekennzeichnet, dass** die erste Düsengruppe (7) mehrere erste Düsen (12) zur Abgabe von Wasser für das erste Wasserstrahlbild (2) und die zweite Düsengruppe (8) mehrere zweite Düsen (13) zur Abgabe von Wasser für das zweite Wasserstrahlbild (2) aufweist, vorzugsweise, dass über die ersten Düsen (12) Wasser in eine erste Richtung abgebbar und über die zweiten Düsen (13) Wasser in eine zweite Richtung abgebbar ist, wobei die erste Richtung von der zweiten Richtung verschieden ist, insbesondere um mindestens 30°, vorzugsweise um mindestens 60°, weiter vorzugsweise um mindestens 90°, von der zweiten Richtung abweicht, weiter vorzugsweise, dass die erste Richtung hinsichtlich einer horizontalen Ebene (E) nach unten orientiert ist und die zweite Richtung hinsichtlich der horizontalen Ebene (E) nach oben orientiert ist.

5. Duschvorrichtung nach einem der vorhergehenden Ansprüche, **dadurch gekennzeichnet, dass** die erste Duschbrause (4) ein Verteilersystem (15) zur Verteilung von Wasser von den Wasserzuleitungen (5) aus zu der ersten Düsengruppe (7) und zweiten Düsengruppe (8) hin aufweist, welches eine erste Verteilerleitung (16) zur Verteilung von Wasser zu den ersten Düsen (12) und eine zweite Verteilerleitung (17) zur Verteilung von Wasser zu den zweiten Düsen (13) aufweist, vorzugsweise, dass die erste Verteilerleitung (16) eine erste Ringleitung (18) aufweist, an welcher die ersten Düsen (12), insbesondere zumindest teilweise gleich beabstandet, angeordnet sind, und, dass die zweite Verteilerleitung (17) eine zweite Ringleitung (19) aufweist, an welcher die zweiten Düsen (13), insbesondere zumindest teilweise gleich beabstandet, angeordnet sind, weiter vorzugsweise, dass die erste Verteilerleitung (16), insbesondere die erste Ringleitung (18), aus mehreren, insbesondere lösbar, miteinander verbundenen ersten Leitungselementen (22) gebildet ist, und/oder, dass die zweite Verteilerleitung (17) aus mehreren, insbesondere lösbar, miteinander verbundenen zweiten Leitungselementen (23) gebildet ist.

6. Duschvorrichtung nach einem der vorhergehenden Ansprüche, **dadurch gekennzeichnet, dass** die erste Düsengruppe (7) mehrere erste Düsenanschlüsse (24) aufweist, über welche die ersten Düsen (12) mit der ersten Verteilerleitung (16) gruppenweise verbunden sind, und/oder, dass die zweite Düsengruppe (8) mehrere zweite Düsenanschlüsse (25) aufweist, über welche die zweiten Düsen (13) mit der zweiten Verteilerleitung (17) gruppenweise verbunden sind, vorzugsweise, dass die ersten Düsenanschlüsse (24) jeweils zwei erste Leitungselemente (22) miteinander verbinden und/oder die zweiten Düsenanschlüsse (25) jeweils zwei zweite Leitungselemente (23) miteinander verbinden, weiter vorzugsweise, dass die erste Ringleitung (18) aus den ersten Leitungselementen (22) und den ersten Düsenanschlüssen (24) gebildet wird und/oder die zweite Ringleitung (19) aus den zweiten Leitungselementen (23) und den zweiten Düsenanschlüssen (25) gebildet wird.

7. Duschvorrichtung nach einem der vorhergehenden Ansprüche, **dadurch gekennzeichnet, dass** die erste Duschbrause (4) einen modularen, insbesondere ringförmigen, Grundkörper (26) aufweist, welcher aus mehreren, insbesondere lösbar, miteinander verbundenen Grundkörpermodulen (26) gebildet ist, vorzugsweise, dass die erste Verteilerleitung (16), insbesondere die ersten Leitungselemente (22) und/oder die ersten Düsen (12) über die ersten Düsenanschlüsse (24) an dem Grundkörper (26) angeordnet sind und/oder die zweite Verteilerleitung (17), insbesondere die zweiten Leitungselemente (23) und/oder die zweiten Düsen (13) über die zweiten Düsenanschlüsse (25) an dem Grundkörper (26) angeordnet sind.

8. Duschvorrichtung nach einem Ansprüche 5 bis 7, **dadurch gekennzeichnet, dass** das Verteilersystem (15) zumindest zwei erste Zuleitungsanschlüsse (20) aufweist, durch welche jeweils Wasser einer Wasserzuleitung (5) der ersten Wasserzuleitungsgruppe (10) zu der ersten Verteilerleitung (16) zuleitbar ist, und, dass das Verteilersystem (15) zumindest zwei zweite Zuleitungsanschlüsse (21) aufweist, durch welche jeweils Wasser einer Wasserzuleitung (5) der zweiten Wasserzuleitungsgruppe (11) zu der zweiten Verteilerleitung (17) zuleitbar ist, wobei insbesondere die ersten Zuleitungsanschlüsse (20) und/oder die zweiten Zuleitungsanschlüsse (21) als Teil des Grundkörpers (26), insbesondere jeweils als Teil eines Grundkörpermoduls (26), ausgebildet sind, vorzugsweise, dass die ersten Zuleitungsanschlüsse (20) die erste Verteilerleitung (16), insbesondere die erste Ringleitung (18), in mehrere erste Leitungsabschnitte (27) unterteilen, wobei die Längen der verschiedenen ersten Leitungsabschnitte (27) um höchstens 25%, vorzugsweise höchstens 10%, weiter vorzugsweise höchstens 5%, weiter vorzugsweise überhaupt nicht, voneinander abweichen, und/oder, dass die zweiten Zuleitungsanschlüsse (21) die zweite Verteilerleitung (17), insbesondere die zweite Ringleitung (19), in mehrere zweite Leitungsabschnitte (28) unterteilen, wobei die Längen der verschiedenen zweiten Leitungsabschnitte (28) um höchstens 25%, vorzugsweise höchstens 10%, weiter vorzugsweise höchstens 5%, weiter vorzugsweise überhaupt nicht, voneinander abweichen.

9. Duschvorrichtung nach einem der vorhergehenden Ansprüche, **dadurch gekennzeichnet, dass** die erste Duschbrause (4) ein, insbesondere ringförmiges, Gehäuse (29) aufweist, in welchem der Grundkörper (26) und/oder das Verteilersystem (15) und/oder die erste Düsengruppe (7) und/oder die zweite Düsengruppe (8) aufgenommen sind, vorzugsweise, dass das Gehäuse (29) eine Austrittsöffnung aufweist, über welche Wasser der ersten Düsengruppe (7), insbesondere der ersten Düsen (12), vom Inneren des Gehäuses (29) nach außen hin austretbar ist, und/oder eine Austrittsöffnung aufweist, über welche Wasser der zweiten Düsengruppe (8), insbesondere der zweiten Düsen (13), vom Inneren des Gehäuses (29) nach außen hin austretbar ist, weiter vorzugsweise, dass die Austrittsöffnung als schlitzförmige und/oder gekrümmte und/oder zusammenhängende und/oder aus einer Lochreihe gebildete Austrittsöffnung ausgebildet ist.

10. Duschvorrichtung nach einem der vorhergehenden Ansprüche, **dadurch gekennzeichnet, dass** die erste Duschbrause (4) eine, insbesondere kreisförmige oder elliptische, Strahldurchtrittsöffnung (30) aufweist, welche von dem, insbesondere ringförmigen, Gehäuse (29) umgeben ist, wobei durch die Strahldurchtrittsöffnung (30) im Duschbetrieb Wasser aus der zweiten Düsengruppe (8), insbesondere aus den zweiten Düsen (13), hindurchtritt.

11. Duschvorrichtung nach einem der vorhergehenden Ansprüche, **dadurch gekennzeichnet, dass** die Duschvorrichtung (1) eine zweite Duschbrause (6) mit einer dritten Düsengruppe (33) zur Erzeugung eines dritten Wasserstrahlbildes (2), welche zumindest eine dritte Düse (34) aufweist, und eine dritte Wasserzuleitungsgruppe (35) mit zumindest einer Wasserzuleitung (5) aufweist, vorzugsweise, dass die erste Duschbrause (4) und die zweite Duschbrause (6) in einem Brausenabstand zueinander beabstandet sind, wobei die Wasserzuleitungen (5) der ersten Wasserzuleitungsgruppe (10) und der zweiten Wasserzuleitungsgruppe (11) die erste Duschbrause (4) und die zweite Duschbrause (6) zueinander beabstanden.

12. Duschvorrichtung nach einem der vorhergehenden Ansprüche, **dadurch gekennzeichnet, dass** die Duschvorrichtung (1) eine Montageanordnung (36) mit einem, insbesondere plattenförmigen, Montagekörper (37) zur Montage an der Wand (9), insbesondere der Decke, aufweist, an welchem die erste Duschbrause (4) über die Wasserzuleitungen (5) der ersten Wasserzuleitungsgruppe (10) und der zweiten Wasserzuleitungsgruppe (11) angeordnet ist und an welchem die zweite Duschbrause (6) angeordnet ist, vorzugsweise, dass der Montagekörper (37) die zweite Duschbrause (6) zumindest teilweise umgibt.

13. Duschvorrichtung nach einem der vorhergehenden Ansprüche, **dadurch gekennzeichnet, dass** die Duschvorrichtung (1) eine Beleuchtungsanordnung (38) zur Beleuchtung zumindest eines der Wasserstrahlbilder (2) durch Licht mit zumindest einer Lichtquelle (39) aufweist, vorzugsweise, dass über die Beleuchtungsanordnung (38) im Duschbetrieb alle Wasserstrahlbilder (2) der unterschiedlichen Düsengruppen direkt beleuchtbar sind, weiter vorzugsweise, dass die Beleuchtungsanordnung (38) zumindest teilweise in der zweiten Duschbrause (6) derart integriert ist, dass die Lichtquelle (39) der Beleuchtungsanordnung (38) von dem Wasser der dritten Düsengruppe (33) umströmbar ist.

14. Verfahren zur Erzeugung eines Wasserstrahlbildes (2) mit einer Duschvorrichtung (1) nach einem der Ansprüche 1 bis 13.

15. Verfahren nach Anspruch 14, **dadurch gekennzeichnet, dass** ein mit der Duschvorrichtung (1) erzeugtes erstes Wasserstrahlbild (2) kegelförmig ausgebildet ist, und/oder, dass ein mit der Duschvorrichtung (1) erzeugtes zweites Wasserstrahlbild (2) senkenförmig ausgebildet ist, und/oder, dass ein mit der Duschvorrichtung (1) erzeugtes drittes Wasserstrahlbild (2) zylinderförmig ausgebildet ist.

16. Duschsystem mit einer Duschvorrichtung (1) und einer Wand (9), insbesondere einer Decke, an der die Duschvorrichtung (1) befestigt ist,
**dadurch gekennzeichnet,**
**dass** die Duschvorrichtung (1) nach einem der Ansprüche 1 bis 13 ausgestaltet ist.
